# FASCICULE DE BREVET EUROPEEN

(11) **EP 0 134 169 B1**
(45) Date de publication et mention de la délivrance du brevet: **11.01.1989**
(21) Numéro de dépôt: 84401541.2
(22) Date de dépôt: 20.07.1984
(51) Int. Cl.: F42B 1/02

(54) **Procédé et dispositif pour la conformation d'une onde de détonation**
Verfahren und Vorrichtung zur Ausbildung einer Detonationswellenfront
Method and device for the formation of a detonation wave

(30) Priorité: 28.07.1983 FR 8312481
(43) Date de publication de la demande: 13.03.1985
(73) Titulaire: COMMISSARIAT A L'ENERGIE ATOMIQUE, 75015 Paris Cédex 15 (FR)
(72) Inventeur: Aubry, Julien, F-93320 Pavillons sous Bois (FR); Cachin, André, F-92200 Neuilly (FR)
(74) Mandataire: Mongrédien, André

(56) Documents cités:
- DE-A- 2 841 040
- DE-A- 2 945 478
- FR-A- 1 145 210
- FR-A- 1 183 511
- FR-A- 1 444 913
- FR-A- 1 514 556
- FR-A- 1 549 158
- US-A- 2 980 018
- US-A- 3 027 838

## Description

La présente invention a pour objet un procédé et un dispositif pour la conformation d'une onde de détonation applicables en particulier, mais non exclusivement, aux charges creuses, le préambule des revendications 1 et 2 se basant sur le document FR-A-1183511.

Les charges formées et notamment les charges creuses sont bien connues et très largement employées à l'heure actuelle dans les dispositifs servant à perforer ou à découper une plaque épaisse par exemple. Dans les charges creuses l'explosif dit « explosif utile •, qui met en mouvement le revêtement de la cavité est souvent initié par un bloc d'explosif d'amorçage. Si on interpose un écran entre ces deux éléments on crée dans l'explosif utile une onde de détonation torique, ce qui améliore les performances de perforation de la charge.

Dans la suite du présent texte, on appellera « explosif de chargement ou « explosif utile l'explosif servant à mettre en mouvement le revêtement. L'expression « explosif d'amorçage désigne une masse d'explosif servant à transmettre à l'explosif utile l'onde de détonation initiée par un détonateur.

La présence de l'écran a pour but d'obliger l'onde de détonation à contourner celui-ci afin qu'elle arrive frontalement, au voisinage du sommet de celle-ci, sur la surface conique délimitant la partie évidée de l'explosif de chargement. Il est connu qu'on augmente ainsi le rendement de la charge creuse.

Cependant, les dispositifs usuels présentent l'inconvénient suivant : l'écran est presque toujours réalisé en un matériau compact qui peut être un matériau organique comme du nylon, mais d'autres matières sont possibles (métaux, polymères, céramiques). Or, l'onde de détonation transmise par l'explosif d'amorçage crée une onde de choc dans l'écran ; cette onde de choc se propage dans celui-ci à une vitesse très élevée et se transmet ensuite à l'intérieur de l'explosif de chargement. En raison de la vitesse très élevée de l'onde de choc dans l'écran compact, cette dernière arrive en un point donné de l'explosif de chargement avant l'onde de détonation issue de l'explosif d'amorçage et qui a contourné l'écran. Il en résulte une perturbation de la dénotation qui se propage dans un milieu déjà comprimé par choc. La perturbation peut aller jusqu'à l'arrêt de la détonation. Dans des cas moins graves, l'onde de détonation présente des défauts de symétrie.

La présente invention a justement pour but de remédier à ces inconvénients grâce à un procédé et un dispositif de conformation d'une onde de détonation qui évite que celle-ci soit perturbée par l'onde de choc émergeant de l'écran.

Un premier objet principal de l'invention est un procédé de conformation d'une onde de détonation du genre de ceux dans lesquels on interpose un écran métallique poreux entre une masse d'explosif d'amorçage et une masse d'explosif de chargement afin que l'onde de détonation contourne l'écran. Ils se caractérisent en ce que l'écran métallique poreux (10) se trouve dans la zone de séparation entre l'explosif de chargement (4) et l'explosif d'amorçage (6) et en ce que le rapport de la densité du matériau poreux constituant l'écran à la densité du même matériau à l'état compact est compris entre 0,2 et 0,6, de manière à ce que, dans l'explosif de chargement (4), l'onde de détonation soit toujours en avance sur l'onde de choc issue de l'écran. En effet, dans un tel matériau l'onde de choc se propage à une vitesse qui peut être très inférieure à ce qu'elle serait dans le même matériau à l'état compact. De plus, cette vitesse s'atténue d'une façon sensiblement exponentielle en fonction du chemin parcouru à compter de l'origine du choc dans la pièce. Au contraire, l'onde de détonation qui s'est propagée dans l'explosif d'amorçage ne subit aucune atténuation, ce qui fait qu'en un point donné de l'explosif de chargement, l'onde de détonation est toujours en avance sur l'onde de choc.

Le dispositif objet de l'invention peut s'appliquer quelle que soit la forme de la masse d'explosif, cylindrique linéaire avec un plan de symétrie longitudinal ou présentant une symétrie de révolution. Dans tous les cas, l'écran a une forme telle que son épaisseur diminue au fur et à mesure qu'on s'éloigne de l'axé de symétrie s'il y a une symétrie. de révolution ou du plan de symétrie si l'ensemble a une forme linéaire, la forme exacte étant déterminée par l'homme de l'art en fonction de chaque cas particulier.

De plus, on a pu constater avec le dispositif objet de l'invention une très bonne chronométrie de l'onde de détonation, c'est-à-dire que le temps de parcours de celle-ci à l'intérieur de l'explosif de chargement présente une dispersion de l'ordre de 50 nanosecondes. Enfin, un dernier avantage du dispositif objet de l'invention vient de ce que l'ensemble constitué par l'explosif d'amorçage et l'écran présente un encombrement très faible par rapport aux dispositifs de l'art antérieur, en général inférieur à 70 % de l'encombrement d'un ensemble correspondant pour un dispositif classique ayant des performances équivalentes.

L'invention apparaîtra mieux à la lecture de la description qui va suivre, donnée à titre d'exemple purement illustratif et nullement limitatif, en référence aux dessins annexés, dans lesquels :
- la figure 1 est une vue schématique en perspective et en coupe d'un dispositif conforme à l'art antérieur dans le cas où celle-ci a une forme cylindrique ;
- la figure 2 est une vue schématique en perspective et en coupe d'un dispositif conforme à l'invention dans le cas où celui-ci a une forme cylindrique et où la surface de contact entre l'explosif d'amorçage d'une part, l'écran et l'explosif de chargement d'autre part, est plane ;
- la figure 3a est une demi-vue en coupe d'une section transversale du dispositif de la figure 2 illustrant la propagation des ondes à l'intérieur des masses d'explosif et du matériau constituant l'écran, et
- la figure 3b est une vue semblable à la figure 3a dans le cas où l'écran a la forme d'une lentille biconvexe.

La figure 1 illustre un dispositif de l'art antérieur qui, dans le cas représenté ici, a une forme cylindrique. Ce dispositif se compose d'une masse d'explosif de chargement 4 surmontée d'une masse d'explosif d'amorçage 6, l'initiation se faisant en un point 7 situé au centre de la face supérieure de la masse 6. On voit sur la figure que l'explosif de chargement 4 est percé d'une ouverture 8 de forme conique et recouverte d'un revêtement 9 généralement métallique : cette disposition fait que, lors de l'explosion, le revêtement 9 est projeté suivant l'axe de la charge constituant ainsi un dard suivi d'un noyau. On crée ainsi un jet capable d'effets perforants considérables, les dispositifs actuels pouvant perforer des tôles de plusieurs dizaines de centimètres d'épaisseur. Afin d'obtenir un rendement maximal, il faut que l'onde de détonation qui se propage à l'intérieur de l'explosif de chargement 4 attaque frontalement la partie supérieure du revêtement 9, c'est-à-dire la partie de celui-ci la plus proche de l'explosif d'amorçage 6. Pour cela, on utilise un écran 10 qui sépare les masses d'explosifs 4 et 6 et oblige l'onde de détonation issue du point 7 à contourner l'écran avant de se propager dans la masse 4 suivant la bonne direction. Cependant, l'écran 10 est généralement réalisé en un matériau compact tel qu'un métal, une céramique ou un polymère comme du nylon : ceci entraîne la création d'une onde de choc qui se propage à travers l'écran à une vitesse extrêmement grande et arrive dans l'explosif de chargement 4 avant l'onde de détonation issue de l'explosif d'amorçage 6. Ceci fait que l'onde de choc comprime l'explosif utile et, lorsque l'onde de détonation a contourné l'écran, elle pénètre dans un milieu qui est déjà perturbé. Dans le cas le plus défavorable, cette perturbation peut entraîner l'arrêt de la détonation. Dans les autres cas, cette perturbation peut provoquer une dissymétrie de l'onde de détonation et donc diminuer le rendement de la charge.

Ce problème est résolu avec le dispositif objet de l'invention qui est illustré à la figure 2, également dans le cas d'une charge cylindrique. Il va de soi qu'on ne sortirait pas du cadre de l'invention en modifiant la forme de la charge, par exemple si celle-ci avait une forme non cylindrique mais présentant toujours une symétrie de révolution ou une forme linéaire avec un plan de symétrie longitudinal.

Sur la figure 2, on retrouve la masse d'explosif utile 4 et la masse d'explosif d'amorçage 6, la masse d'explosif de chargement 4 présentant du côté opposé à l'explosif d'amorçage 6 une cavité 8 de forme conique, comme dans le cas de la figure 1, l'axe de symétrie de l'ensemble portant la référence 11 sur la figure. On voit que l'explosif d'amorçage 6 et l'explosif de chargement 4 sont séparés par un écran 10 sur une partie de leur surface de contact. Cependant, selon l'invention, l'écran 10 est réalisé en un matériau poreux, par exemple du cuivre fritté, ce qui permet d'atténuer l'onde de choc qui se propage à l'intérieur de l'écran. D'autre part, ce dernier a une forme telle que, dans le cas de la figure 2, il a une symétrie de révolution par rapport à l'axe 11. S'il s'agissait d'une charge linéaire, il serait symétrique par rapport au plan de symétrie de l'ensemble. On voit également que son épaisseur diminue au fur et à mesure qu'on s'éloigne de l'axe 11, la forme exacte de la courbe étant déterminée par l'homme de l'art en fonction de chaque cas particulier, en fonction notamment des matériaux constituant les masses d'explosif, du matériau constituant l'écran et des dimensions de l'ensemble. Ainsi, l'onde de choc créée à l'intérieur de l'écran 10 se propage plus lentement que dans le même matériau à l'état compact et le fait que celui-ci est poreux entraîne une atténuation de l'onde en fonction de la distance parcourue. Cela fait qu'en un point donné de la masse d'explosif 4, l'onde de détonation en provenance de l'explosif d'amorçage 6 est toujours en avance sur l'onde de choc issue de l'écran 10.

A titre d'exemple, si l'on utilise pour réaliser l'écran un bloc de cuivre fritté ayant une densité égale à 0,3 fois la densité du même matériau à .l'état compact (par exemple, bloc de cuivre obtenu par coulée et solidification), la vitesse de l'onde de choc initiale n'est. que de 3,49 rnrn/µs dans le cuivre fritté alors qu'elle est de 6,16 mm/ps dans le cuivre compact. De plus, cette vitesse diminue d'une manière exponentielle en fonction du chemin parcouru à compter de l'origine du choc dans la pièce.

La figure 2 illustre un exemple où la surface de séparation entre l'explosif d'amorçage 6 d'une part et l'écran 10 et l'explosif de chargement 4 d'autre part est une surface plane, l'écran ayant sensiblement la forme d'une lentille plan- convexe. Cependant, on ne sortirait pas du cadre de l'invention en donnant à celui-ci une autre forme, par exemple celle d'une lentille biconvexe comme cela est illustré à la figure 3b. Quant au matériau poreux utilisé pour constituer l'écran, ce peut être n'importe quel métal ou alliage métallique fritté (cuivre, acier inoxydable, alliages de cuivre, nickel, tungstène) ou encore un oxyde ou un sel métallique fritté.

La figure 3a illustre la propagation des ondes à l'intérieur des différents matériaux constituant le dispositif de la figure 2. Dans le cas des figures 2 et 3, l'amorçage se fait au point 7 situé sur l'axe de symétrie de l'ensemble, sur la face supérieure de l'explosif d'amorçage 6. L'onde de détonation 14 (figures 3a et 3b), symbolisée schématiquement sur la figure par des arcs de cercle et des flèches en trait plein, initiée à partir du point 7, se dirige vers la périphérie du. dispositif, puis contourne l'extrémité A de celui-ci. L'onde de détonation 14 induit dans l'écran 10 une onde de choc 16 représentée schématiquement par les flèches et les arcs en traits interrompus.

Si l'on considère un point P de la surface de contact entre l'écran 10 et la masse d'explosif de chargement 4, l'onde de détonation issue du point 7 se propageant à l'intérieur de l'explosif d'amorçage 6 parcourt le chemin OA puis l'arc AP avant de parvenir au point P. Quant à l'onde de choc se propageant à l'intérieur de l'écran 10 elle est engendrée au fur et à mesure que l'onde de détonation parcourt le chemin OA : l'onde de détonation passe par des positions successives telles que 14a et 14b correspondant à des positions 16a et 16b de l'onde de choc. Le fait que l'écran 10 soit réalisé en un matériau poreux et la forme que l'homme de l'art lui a donnée font que le temps de parcours de l'onde de détonation le long du trajet OA + AP est inférieur au temps nécessaire pour que l'onde de choc 16 atteigne le point P. Ainsi, l'onde de détonation 14 peut parcourir le trajet OA, contourner le point A et parcourir le trajet AP avant que l'onde de choc 16 n'atteigne elle-même le point P : l'onde de détonation atteignant l'explosif utile 4 se propage donc dans un milieu qui n'est pas perturbé par l'onde de choc et on évite ainsi tous les inconvénients de l'art antérieur.

Quant à la figure 3b, elle illustre la propagation des ondes de la même manière que la figure 3a, mais dans le cas où l'écran 10 a la forme d'une lentille biconvexe : l'explosif d'amorçage 6 se présente alors comme une couche mince ayant sensiblement la forme d'une calotte sphérique. Dans tous les cas, la forme exacte de l'écran 10 sera déterminée par l'homme de l'art en fonction du matériau constituant l'écran et des dimensions de l'ensemble, les surfaces limitant l'écran pouvant être planes ou courbes.

La figure 3b illustre encore une réalisation particulière de l'invention dans laquelle le point d'intersection 1 entre l'onde de détonation et l'onde de choc parcourt l'arc A 18.

En effet, si, à un instant donné, l'onde de détonation a contourné le point A et se trouve dans la position 14c, au même instant, l'onde de choc engendrée dans l'écran lorsque l'onde de détonation a parcouru le chemin OA se trouve dans la position 16c. Les ondes 14c et 16c se coupent en un point 1 : dans un cas particulier de l'invention, l'homme de l'art peut déterminer la forme du dispositif afin que le point 1 reste sur l'arc A 18 au fur et à mesure de la progression des ondes 14c et 16c.

Ainsi, le procédé et le dispositif objets de l'invention présentent des avantages particulièrement intéressants, dont le principal est d'obtenir un meilleur rendement que les dispositifs comparables de l'art antérieur puisque l'onde de détonation se propage dans un milieu qui n'est pas perturbé par l'onde de choc. D'autre part, à performances égales, dans le dispositif de l'invention, l'ensemble constitué par l'écran et l'explosif d'amorçage est nettement moins encombrant que dans les dispositifs de l'art antérieur, l'encombrement étant mesuré entre le point 7 qui correspond au point d'initiation sur la surface supérieure de l'explosif 6 et le point inférieur 18 de l'écran 10, c'est-à-dire le point où l'axe ou le plan de symétrie coupe l'écran 10 sur sa face opposée à l'explosif d'amorçage 6. La distance entre les points 7 et 18 dans le dispositif de l'invention est inférieure à 70 % de ce qu'elle est dans les dispositifs de l'art antérieur présentant des performances égales. Cette réduction de l'encombrement permet d'avoir une masse d'explosif de chargement plus importante pour une même hauteur totale, ce qui améliore encore le rendement de l'ensemble. Par exemple, si l'on utilise un dispositif comme celui de la figure 1, la hauteur de la charge entre la face supérieure de l'explosif d'amorçage 6 et la face inférieure de l'explosif de chargement 4 étant de 170 mm pour un diamètre de 100 mm, la hauteur de l'ensemble constitué par l'écran 10 et l'explosif 6 est de l'ordre de 40 mm. Avec l'invention, il est possible de réduire cette hauteur (distance entre les points 7 et 18 sur la figure 3) à 26 mm seulement et utiliser une masse d'explosif de chargement plus importante pour une même hauteur totale. On voit donc que le procédé et le dispositif objets de l'invention permettent d'atteindre des performances supérieures à celles des dispositifs de même type de l'art antérieur avec un encombrement moindre.

Quant aux applications, elles sont nombreuses et variées et couvrent tous les domaines où l'on est amené à perforer ou découper une tôle ou d'autres matériaux.

Enfin, si les exemples décrits concernent des charges creuses, l'invention s'applique également à d'autres types de charges, formées ou plates.

## Revendications

1. Procédé de conformation d'une onde de détonation, du genre de ceux dans lesquels on utilise une masse d'explosif d'amorçage (6), une masse d'explosif de chargement (4) et un écran métallique poreux (10) afin que l'onde de détonation contourne l'écran (10), caractérisé en ce que l'écran métallique poreux (10) se trouve dans la zone de séparation entre l'explosif de chargement (4) et l'explosif d'amorçage (6) et en ce que le rapport de la densité du matériau poreux constituant l'écran à la densité du même matériau à l'état compact est compris entre 0,2 et 0,6, de manière à ce que, dans l'explosif de chargement (4), l'onde de détonation soit toujours en avance sur l'onde de choc issue de l'écran.

2. Dispositif pour la mise en oeuvre du procédé selon la revendication 1, du type comportant une masse d'explosif de chargement (4), une masse d'explosif d'amorçage (6) en contact l'une avec l'autre et un écran métallique poreux (10) afin que l'onde de détonation contourne l'écran (10), caractérisé en ce que l'écran métallique poreux (10) se trouve dans la zone de séparation entre l'explosif de chargement (4) et l'explosif d'amorçage (6) et en ce que le rapport de la densité du matériau poreux constituant l'écran à la densité du même matériau à l'état compact est compris entre 0,2 et 0,6, de manière à ce que, dans l'explosif de chargement (4), l'onde de détonation soit toujours en avance sur l'onde de choc issue de l'écran.

3. Dispositif selon la revendication 2, caractérisé en ce que l'ensemble constitué par l'explosif d'amorçage (6), l'écran (10) et l'explosif de chargement (4) présente une symétrie de révolution autour d'un axe (9).

4. Dispositif selon la revendication 3, caractérisé en ce que ledit écran (10) a une forme telle que son épaisseur diminue au fur et à mesure qu'on s'éloigne de l'axe de symétrie (9).

5. Dispositif selon la revendication 2, caractérisé en ce que l'ensemble constitué par l'explosif d'amorçage (6), l'écran (10) et l'explosif de chargement (4) a une forme linéaire et est symétrique par rapport à un plan longitudinal.

6. Dispositif selon la revendication 5, caractérisé en ce que ledit écran (10) a une forme telle que, dans toute section droite du dispositif, son épaisseur diminue au fur et à mesure qu'on s'éloigne du plan de symétrie.

## Claims

1. Process for shaping a detonation wave of the type in which use is made of a priming explosive mass (6), a charging explosive mass (4) and a porous metal shield (10) in order that the detonation wave passes round the shield (10), characterized in that the porous metal shield (10) is located in the separation zone between the charging explosive (4) and the priming explosive (6) and in that the ratio of the density of the porous material constituting the shield to the density of the same material in the compact state is between 0.2 and 0.6, so that in the charging explosive (4) the detonation wave is always in front of the shock wave from the shield.

2. Apparatus for performing the process according to claim 1, of the type having a charging explosive mass (4), a priming explosive mass (6) in contact with one another and a porous metal shield (10) in order that the detonation wave passes round the shield (10), characterized in that the porous metal shield (10) is located in the separation zone between the charging explosive (4) and the priming explosive (6) and in that the ratio of the density of the porous material constituting the shield to the density of the same material in the compact state is between 0.2 and 0.6, so that in the charging explosive (4) the detonation wave is always in front of the shock wave from the shield.

3. Apparatus according to claim 2, characterized in that the means constituted by the priming explosive (6), the shield (10) and the charging explosive (4) has a symmetry of revolution about an axis (9).

4. Apparatus according to claim 3, characterized in that shield (10) has a shape such that its thickness decreases on moving away from the axis of symmetry (9).

5. Apparatus according to claim 2, characterized in that the means constituted by the priming explosive (6), the shield (10) and the charging explosive (4) has a linear shape and is symmetrical with respect to a longitudinal plane.

6. Apparatus according to claim 5, characterized in that the shape of shield (10) is such that in the entire cross-section of the apparatus, its thickness decreases on moving away from the plane of symmetry.

## Patentansprüche

1. Verfahren zur Ausbildung einer Detonationswellenfront des Typs, bei dem man eine Initialsprengstoffmasse (6), eine Ladesprengstoffmasse (4) und eine poröse metallische Abschirmung (10) verwendet, damit die Detonationswelle die Abschirmung (10) umgeht, dadurch gekennzeichnet, daß sich die poröse metallische Abschirmung (10) in der Trennzone zwischen dem Ladesprengstoff (4) und dem Initialsprengstoff (6) befindet und daß das Verhältnis des spezifischen Gewichts des porösen Materials, aus dem die Abschirmung besteht, zum spezifischen Gewicht desselben Materials im Kompaktzustand zwischen 0,2 und 0,6 liegt, sodaß in dem Ladesprengstoff (4) die Detonationswelle gegenüber der von der Abschirmung ausgehenden Stoßwelle immer einen Vorsprung hat.

2. Vorrichtung zur Durchführung des Verfahrens nach dem Patentanspruch 1, bestehend aus einer Ladesprengstoffmasse (4), einer mit ihr in Kontakt befindlichen Initialsprengstoffmasse (6) und einer porösen metallischen Abschirmung (10), damit die Detonationswelle die Abschirmung (10) umgeht, dadurch gekennzeichnet, daß sich die poröse Metallabschirmung (10) in der Trennzone zwischen dem Ladesprengstoff (4) und dem Initialsprenstofff (6) befindet und daß das Verhältnis des spezifischen Gewichts des porösen Materials, aus dem die Abschirmung besteht, zum spezifischen Gewicht desselben Materials im Kompaktzustand zwischen 0,2 und 0,6 liegt, sodaß in dem Ladesprengstoff (4) die Detonationswelle gegenüber der von der Abschirmung ausgehenden Stoßwelle immer einen Vorsprung hat.

3. Vorrichtung nach dem Patentanspruch 2, dadurch gekennzeichnet, daß das aus dem Initialsprengstoff (6), der Abschirmung (10) und dem Ladesprengstoff (4) bestehende Ganze eine Rotationssymetrie um eine Achse (9) aufweist.

4. Vorrichtung nach dem Patentanspruch 3, dadurch gekennzeichnet, daß die genannte Abschirmung (10) so beschafffen ist, daß ihre Dicke in dem Maße, wie man sich von der Symmetrieachse (9) entfernt, abnimmt.

5. Vorrichtung nach dem Patentanspruch 2, dadurch gekennzeichnet, daß das aus dem Initialsprengstoff (6), der Abschirmung (10) und dem Ladesprengstoff (4) bestehende Ganze eine lineare Form aufweist und symmetrisch im Vergleich zu einer Längsebene ist.

6. Vorrichtung nach dem Patentanspruch 5, dadurch gekennzeichnet, daß die genannte Abschirmung (10) so beschaffen ist, daß in jedem rechten Abschnitt der Vorrichtung ihre Dicke in dem Maße, wie man sich von der Symmetrieebene entfernt, abnimmt.
